# EUROPÄISCHE PATENTSCHRIFT

(11) **EP 0 584 289 B1**
(45) Veröffentlichungstag und Bekanntmachung des Hinweises auf die Patenterteilung: **11.09.1996**
(21) Anmeldenummer: 92923345.0
(22) Anmeldetag: 04.05.1991
(51) Int. Cl.: B04B 3/02

(54) **STÜLPFILTER-ZENTRIFUGE**
INVERTED FILTER CENTRIFUGE
CENTRIFUGEUSE A FILTRE A RECOUVREMENT

(43) Veröffentlichungstag der Anmeldung: 02.03.1994
(73) Patentinhaber: HEINKEL INDUSTRIEZENTRIFUGEN GMBH & CO., D-74321 Bietigheim-Bissingen (DE)
(72) Erfinder: GERTEIS, Hans, D-7120 Bietigheim-Bissingen (DE)
(74) Vertreter: Hoeger, Stellrecht & Partner
(86) Internationale Anmeldenummer: EP9100849
(87) Internationale Veröffentlichungsnummer: WO9219381

(56) Entgegenhaltungen:
- DE-B- 2 709 894

## Beschreibung

Die Erfindung betrifft eine Stülpfilter-Zentrifuge nach dem Oberbegriff des Patentanspruchs 1.

Derartige Stülpfilter-Zentrifugen sind beispielsweise aus der DE-27 09 894 C3 bekannt.

Bei der bekannten Stülpfilter-Zentrifuge durchdringt die Verschiebewelle beim Öffnen der Schleudertrommel deren Innenraum und kann dabei Verschmutzungen, z. B. Schmiermittel, von dem Maschinengestell der Schleudertrommel in deren Innenraum überführen. Umgekehrt können beim Verschließen der Schleudertrommel Suspensionsreste durch die Verschiebewelle in das Maschinengehäuse eingeführt werden. Beides ist nachteilig, denn die Verschmutzungen können die für die Behandlung von sensiblen Suspensionen, beispielsweise Lebensmittel oder Pharmazeutika, erforderliche Sterilisation des Innenraums der Trommel beeinträchtigen, während in das Maschinengestell gelangte Suspensionsreste den Schleuderbetrieb, insbesondere das Bewegen der Verschiebewelle stören können.

Es ist Aufgabe der Erfindung, den geschilderten Mängeln abzuhelfen und eine gattungsgemäße Stülpfilter-Zentrifuge so zu gestalten, daß der die Suspension aufnehmende Innenraum der Schleudertrommel mit Bezug auf den Übergang von festen, flüssigen und gasförmigen Stoffen gegenüber der Maschinengestellseite isoliert ist.

Die Aufgabe wird erfindungsgemäß durch die kennzeichnenden Merkmale des Patentanspruchs 1 gelöst.

Die nachstehende Beschreibung bevorzugter Ausführungsformen der Erfindung dient im Zusammenhang mit beiliegender Zeichnung der weiteren Erläuterung. Es zeigen:
- Figur 1: schematisch und abgebrochen eine Stülpfilter-Zentrifuge mit Trennwand in geschlossenem Zustand der Schleudertrommel;
- Figur 2: die Stülpfilter-Zentrifuge aus Figur 1 mit geöffneter Schleudertrommel;
- Figur 3: eine Stülpfilter-Zentrifuge ähnlich Figur 1 mit einer abgewandelten Trennwand und
- Figur 4: die Stülpfilter-Zentrifuge aus Figur 3 mit geöffneter Schleudertrommel.

Die in Figur 1 und 2 dargestellte Stülpfilter-Zentrifuge umfaßt ein Gehäuse 1, in dem auf einem stationären Maschinengestell 2 eine Hohlwelle 3 durch ein Wälzlager 4 drehbar gelagert ist. Wenigstens ein weiteres Wälzlager befindet sich auf der in Figur 1 rechts nicht mehr dargestellten Seite des Maschinengestells 2. Die Hohlwelle 3 wird mit Hilfe (ebenfalls nicht dargestellter, in Figur 2 rechts gelegener) Antriebsmittel in Rotation versetzt.

In der Hohlwelle 3 ist eine Verschiebewelle 5 gleitverschieblich geführt, wobei, z. B. durch eine Keil-Keilnut-Verbindung, dafür Sorge getragen ist, daß die Welle 5 trotz ihrer Verschieblichkeit relativ zur Hohlwelle 3 gleichzeitig mit dieser Hohlwelle umläuft, mit letzterer also drehfest gekoppelt ist. Der Verschiebewelle 5 sind (nicht dargestellte) Antriebsmittel zugeordnet, welche diese Welle bedarfsweise axial hin- oder her bewegen.

An dem in Figur 1 und 2 links gelegenen, über das Lager 4 hinausragenden Ende der Hohlwelle 3 ist im Gehäuse 1 drehfest und freitragend eine topfförmige Schleudertrommel 6 angeflanscht, und zwar so, daß eine Stirnwand 7, welche die Schleudertrommel 6 an ihrer einen (in Fig. 1 rechten) Stirnseite verschließt, starr mit der Hohlwelle 3 verbunden ist. An ihrer zylindrischen Seitenwand 8 weist die Trommel 6 radial durchgehende Filtratdurchlässe 9 auf. An ihrer der Stirnwand 7 gegenüberliegenden Stirnseite ist die Schleudertrommel 6 offen.

An dem die offene Stirnseite der Schleudertrommel 6 umgebenden Öffnungsrad 10 ist der eine Rand eines im wesentlichen zylindrisch-schlauchförmig ausgebildeten Filtertuchs 11 dicht eingespannt. Der andere Rand des Filtertuchs 11 ist in entsprechender Weise dicht mit einem Bodenstück 12 verbunden, das seinerseits starr mit der Verschiebewelle 5 verbunden ist. Am Bodenstück 12 ist über Stehbolzen 13 unter Freilassung eines Abstandes starr ein Trommeldeckel 14 befestigt, der in Figur 1 den Innenraum der Trommel 6 durch Auflage an deren Öffnungsrand 10 dicht verschließt und in Figur 2 gemeinsam mit dem Bodenstück 12 durch axiales Herausschieben der Verschiebewelle 5 aus der Hohlwelle 3 von der Schleudertrommel 6 abgehoben ist.

An der in Figur 1 und 2 links gelegenen Vorderseite der Stülpfilter-Zentrifuge ist ein Füllrohr 15 starr am Gehäuse 1 angeordnet, welches zum Zuführen einer in ihre Feststoff- und Flüssigkeitsbestandteile zu zerlegenden Suspension in den Innenraum der Schleudertrommel 6 dient (Figur 1) und bei dem in Figur 2 dargestellten Betriebszustand der Stülpfilter-Zentrifuge in eine Bohrung 16 der verschiebbaren Welle 5 eindringt.

Wie aus der Zeichnung ersichtlich, ist das Gehäuse 1 hinter der Schleudertrommel 6 dicht mit dem Maschinengestell 2 verbunden. Weiterhin dichtet eine vor dem Wälzlager 4 angeordnete Ringdichtung 18 das Maschinengestell 2 zur Schleudertrommel 6 hin ab. Auf diese Weise ist das mit dem Innenraum der Schleudertrommel 6 kommunizierende Gehäuse vom Maschinengestell 2 dicht abgetrennt.

Im Betrieb nimmt die Stülpfilter-Zentrifuge zunächst die in Figur 1 gezeichnete Stellung ein. Die Verschiebewelle 5 ist in die Hohlwelle 3 durch entsprechende Steuerung der ihr zugeordneten Antriebsmittel zurückgezogen, wodurch das mit der Verschiebewelle fest verbundene Bodenstück 12 in der Nähe der geschlossenen Stirnwand 7 der Schleudertrommel 6 liegt und das Filtertuch 11 derart in die Trommel 6 eingestülpt ist, daß es sich an die Innenseite der zylindrischen Seitenwand der Trommel anlegt. Der Trommeldeckel 14 legt sich dabei dicht auf den Öffnungsrand der Schleudertrommel 6 auf. Bei rasch rotierender Schleudertrommel, beispielsweise mit einer Drehzahl von 2000 U/min, wird über das Füllrohr 15 kontinuierlich zu filtrierende Suspension in den Innenraum der Schleudertrommel 6 eingeführt. Die flüssigen Bestandteile der Suspension treten in bekannter Weise durch das Filtertuch 11 und die radialen Filtratdurchlässe 9 hindurch und werden von einer Abschirmung 17 abgeleitet. Die Feststoffteilchen der Suspension werden als fest haftender Filterkuchen vom Filtertuch 11 aufgehalten.

Bei langsam rotierender Schleudertrommel (beispielsweise 500 U/min) wird nach Durchführung der Filtration und Unterbrechung der Suspensionszufuhr die Verschiebewelle 5 nach links vorgeschoben (Figur 2), wodurch sich das Filtertuch 11 nach außen stülpt, so daß die an ihm als Filterkuchen haftenden Feststoffteilchen nach auswärts in das Gehäuse 1 abgeschleudert werden, von wo sie abbefördert werden. Nach beendeter Abschleuderung der Feststoffteilchen wird die Stülpfilter-Zentrifuge durch Zurückschieben der Verschiebewelle 5 wieder in die Betriebsstellung gemäß Figur 1 gebracht.

Beim Übergang der Stülpfilter-Zentrifuge von dem Betriebszustand gemäß Figur 1 in denjenigen gemäß Figur 2 dringt, wie aus Figur 2 ersichtlich, die Verschiebewelle 5 in den Innenraum der Schleudertrommel 6 ein. Wenn bei der Filtration sensibler Produkte, beispielsweise Lebensmittel oder Pharmazeutika, der Innenraum der Schleudertrommel 6 sterilisiert und keimfrei gehalten werden muß, können beim Öffnen der Schleudertrommel an der Außenseite der Verschiebewelle 5 haftende Schmutzstoffe, z. B. Schmiermittel, von der Seite des Maschinengestells 2 her in den Schleuderinnenraum gelangen, so daß dieser kontaminiert wird. Es wäre daher nach jedem Öffnen und Wiederschließen der Schleudertrommel eine erneute Sterilisation des Innenraums der Schleudertrommel erforderlich. Umgekehrt können sich auch restliche Bestandteile der Suspension beim Öffnen der Schleudertrommel 6 auf der Außenseite der Verschiebewelle 5 absetzen und von da in die im Maschinengestell 2 gelagerte Hohlwelle 3 gelangen, was zu Störungen, insbesondere mit Bezug auf die Verschieblichkeit der Welle 5 in der Welle 3 führen kann.

Um zu verhindern, daß zwischen dem der Durchführung des Filterverfahrens dienenden Innenraum der Schleudertrommel 6 und dem Maschinengestell 2 ein unerwünschter Stoffübergang in fester, flüssiger oder gasförmiger Form stattfindet, sind diese beiden Räume durch eine Trennwand voneinander getrennt. Bei der Ausführungsform nach Figur 1 und 2 ist diese Trennwand als eine im Normalzustand scheibenförmige, im wesentlichen kreiszylindrische Faltenmembran 21 ausgebildet, die mit ihrem äußeren Rand mit dem Außenrand der Stirnwand 7 verbunden ist. Ein innerer, eine zentrale Öffnung umschließender Rand der Faltenmembran 21 ist in unmittelbarer Nähe des Bodenstücks 12 mit der Verschiebewelle 5 verbunden. Die Faltenmembran weist im (entspannten) Normalzustand gemäß Figur 1, also bei geschlossener Schleudertrommel 6, eine im wesentlichen ebene Form auf, wobei in der Ebene der Membran konzentrisch zueinander verlaufende Wellungen vorliegen. Beim Öffnen der Schleudertrommel 6, also beim Vorschieben des Bodenstücks 12 durch die Verschiebewelle 5 relativ zur geschlossenen Stirnwand 7 (Fig. 2) dehnt sich die Faltenmembran 21 in eine konische Konfiguration, wobei die Wellungen der Membran gemäß Figur 1 geglättet werden. Die Faltenmembran 21 besteht aus einem flexiblen, elastisch dehn- und spannbaren Material, beispielsweise Gummi.

Wie insbesondere aus Figur 2 ersichtlich ist, stellt die Faltenmembran 21 eine abdichtende Trennwand zwischen der das Bodenstück 12 tragenden Verschiebewelle 5 und dem die Suspension aufnehmenden Innenraum der Schleudertrommel her, so daß dieser Innenraum der Trommel von der Seite des Maschinengestells 2 so abgetrennt ist, daß ein Stoffaustausch ausgeschlossen ist.

Die in Figur 3 und 4 dargestellte Stülpfilter-Zentrifuge unterscheidet sich von der Stülpfilter-Zentrifuge gemäß Figur 1 und 2 nur dadurch, daß als Trennwand in Figur 3 und 4 ein üblicher Faltenbalg 22 vorgesehen ist, dessen eine Seite mit der geschlossenen Stirnwand 7 und dessen andere Seite mit dem Bodenstück 12 verbunden ist, wobei dieses Bodenstück 12 eine entsprechende Ausstülpung 23 zur Aufnahme des zusammengeschobenen Faltenbalgs aufweist (Figur 3). Im geöffneten Zustand der Schleudertrommel 6 (Figur 4) trennt der gedehnte Faltenbalg 22 den Innenraum der Schleudertrommel 6 von der Verschiebewelle 5 in der gleichen Weise wie die Faltenmembran 21 in Figur 1 und 2.

Der in Form der Faltenmembran 21 oder des Faltenbalgs 22 ausgebildeten Trennwand kann eine Differenzdrucküberwachungseinrichtung zugeordnet werden, welche die Trennwand auf Undichtigkeiten überwacht. Wie auf der Zeichnung dargestellt, wird mit Hilfe einer Pumpe 24 in einem geschlossenen Raum 25 ein Über- oder Unterdruck P1 erzeugt. Der Raum 25 ist, wie insbesondere die Figuren 2 und 4 zeigen, über eine Leitung 26 mit der dem Maschinengestell 2 und der Verschiebewelle 5 zugekehrten Seite der Trennwand (Faltenmembran 21 bzw. Faltenbalg 22) verbunden, so daß in diesem Raum ebenfalls der Druck P1 herrscht. Auf der gegenüberliegenden Seite der Trennwand, die dem Innenraum der Schleudertrommel 6 zugekehrt ist, herrscht der Druck P2, beispielsweise Atmosphärendruck. Ein Meßinstrument 27 dient der Überwachung der Druckdifferenz P2-P1. Sobald der Meßwert von einem vorgegebenen Wert abweicht, wird ein Signal ausgelöst und/oder der Betrieb der Stülpfilter-Zentrifuge eingestellt, weil diese Abweichung des Differenzdrucks auf eine Undichtigkeit der Trennwand (Faltenmembran 21, Faltenbalg 22) schließen läßt.

Bei den beschriebenen Ausführungsformen ist die als Trennwand wirkende Faltenmembran 21 und der dem gleichen Zweck dienende Faltenbalg 22 als flexibles, dehnbares Element ausgebildet. Eine Dehnbarkeit ist nicht unbedingt erforderlich, beispielsweise dann, wenn die Trennwand als flexibles, undehnbares Tuch ausgebildet ist, welches sich im geschlossenen Zustand der Trommel zusammenlegt oder zusammenfaltet.

Die Wellungen oder Faltungen in der Faltenmembran 21 oder einem Faltenbalg 22 können auch weggelassen werden. Diese Elemente können also glatt ausgebildet werden, wenn sich die erforderliche Dehnbarkeit allein aus den elastischen Eigenschaften des Materials ergibt, aus dem das Element besteht. Statt einer Faltenmembran kann also insbesondere auch eine im Ruhezustand mehr oder weniger ebene Flachmembran verwendet werden.

## Patentansprüche

1. Stülpfilter-Zentrifuge mit einer in einem Maschinengestell (2) freitragend um eine Achse drehbar gelagerten, radiale Filtratdurchlässe aufweisenden Schleudertrommel (6), die einseitig durch eine mit ihr fest verbundene Stirnwand (7) geschlossen ist und in ihrem Inneren eine zu trennende Suspension aufnimmt, mit einem die gegenüberliegende offene Stirnseite der Schleudertrommel verschließenden Trommeldeckel (14), wobei Schleudertrommel und Trommeldeckel relativ zueinander axial verschiebbar sind, mit einem eine Einfüllöffnung des Trommeldeckels durchdringenden Füllrohr (15) zum Einfüllen von Suspensionen in den Innenraum der Schleudertrommel, mit einem unter Freilassung eines Abstandes starr mit dem Trommeldeckel verbundenen Bodenstück (12), mit einem einerseits am Rand der offenen Trommelstirnseite und andererseits am Bodenstück befestigten, schlauchförmigen Filtertuch (11), mit einer koaxial zur Schleudertrommel gleitend geführten, an ihrem einen Ende den Trommeldeckel und das Bodenstück tragenden Verschiebewelle (5) zum Öffnen und Schließen der Schleudertrommel und zum damit einhergehenden Umstülpen des Filtertuchs, wobei die Verschiebewelle in einer fest mit der geschlossenen Stirnseite der Schleudertrommel verbundenen Hohlwelle (3) gleitend geführt ist, und mit Antriebsmitteln zum drehenden Antrieb der Schleudertrommel und zum Verschieben der Verschiebewelle relativ zur Hohlwelle,
**dadurch gekennzeichnet,**
daß zwischen der geschlossenen Stirnwand (7) der Schleudertrommel (6) und dem relativ zu dieser beweglichen Bodenstück (12) eine flexible und/oder dehnbare Trennwand (21, 22) angeordnet ist, die eine Abdichtung zwischen der das Bodenstück tragenden Verschiebewelle (5) und dem die Suspension aufnehmenden Innenraum der Schleudertrommel vermittelt.

2. Stülpfilter-Zentrifuge nach Anspruch 1, dadurch gekennzeichnet, daß die Trennwand als Faltenbalg (22) ausgebildet ist, der die Verschiebewelle (5) rings umgebend einerseits an der geschlossenen Stirnwand (7) und andererseits am Bodenstück (12) befestigt ist.

3. Stülpfilter-Zentrifuge nach Anspruch 1, dadurch gekennzeichnet, daß die Trennwand als Faltenmembran (21) oder Flachmembran ausgebildet ist, die einerseits mit der geschlossenen Stirnwand (7) und andererseits mit dem Bodenstück (12) verbunden und von einer im wesentlichen ebenen in eine konische Konfiguration dehnbar ist.

4. Stülpfilter-Zentrifuge nach Anspruch 1, 2 oder 3, gekennzeichnet durch eine Einrichtung (27) zur Überwachung des Differenzdruckes der beidseits der Trennwand (21, 22) herrschenden Drücke.

## Claims

1. A reversible-filter centrifuge having a centrifugal drum (6) rotatably mounted in a machine frame (2) in self-supporting manner around an axis and having radial filtrate openings, which is closed on one side by an end wall (7) connected securely thereto and in its interior contains a suspension to be separated, having a drum lid (14) closing the opposite open end side of the centrifugal drum, with the centrifugal drum and drum lid being axially displaceably with respect to one another, having a charging pipe (15) passing through a charging opening of the drum lid for charging suspensions into the interior of the centrifugal drum, having a base part (12) connected rigidly with the drum lid, and leaving a space, having a tubular filter cloth (11) attached firstly to the edge of the open drum end side and secondly to the base part, having a sliding shaft (5), slidingly guided coaxially to the centrifugal drum and bearing at its one end the drum lid and the base part, to open and close the centrifugal drum and to progressively reverse the filter cloth, with the sliding shaft being slidingly guided in a hollow shaft (3) connected securely to the closed end side of the centrifugal drum, and having drive means for rotatingly driving the centrifugal drum and for displacing the sliding shaft in relation to the hollow shaft,
**characterised in that** a flexible and/or expansible partition (21, 22), which produces a seal between the sliding shaft (5) bearing the base part and the interior of the centrifugal drum containing the suspension, is disposed between the closed end wall (7) of the centrifugal drum (6) and the base part (12) movable in relation thereto.

2. A reversible-filter centrifuge according to Claim 1,
**characterised in that** the partition is constructed as bellows (22), to which the sliding shaft (5) is attached all around firstly at the closed end wall (7) and secondly at the base part (12).

3. A reversible-filter centrifuge according to Claim 1,
**characterised in that** the partition is constructed as a folded membrane (21) or flat membrane, which is firstly connected to the closed end wall (7) and secondly to the base part (12) and can be expanded from a substantially plane into a conical configuration.

4. A reversible-filter centrifuge according to Claim 1, 2 or 3,
**characterised by** a device (27) for monitoring the differential pressure of the pressures prevailing on either side of the partition (21, 22).

## Revendications

1. Centrifugeuse à filtre retournable, comprenant un tambour centrifuge (6) monté à rotation autour d'un axe en portée libre dans un bâti de machine (2) et présentant des passages radiaux de filtrat, tambour qui est fermé d'un côté par une paroi frontale (7) qui lui est fixement assemblée, et qui reçoit à l'intérieur du tambour une suspension à dissocier, avec un couvercle de tambour (14) fermant le côté frontal ouvert opposé du tambour centrifuge, le tambour centrifuge et le couvercle de tambour pouvant être déplacés axialement l'un par rapport à l'autre, avec un tube de remplissage (15) traversant une ouverture de remplissage du couvercle de tambour pour introduire des suspensions à l'intérieur du tambour centrifuge, avec un élément de fond (12) assemblé rigidement au couvercle de tambour en laissant une distance libre, avec un tissu filtrant tubulaire (11) fixé d'un côté sur le bord du côté frontal ouvert du tambour et de l'autre côté sur l'élément de fond, avec un arbre baladeur (5) guidé en coulissement coaxialement au tambour centrifuge et portant à une de ses extrémités le tambour centrifuge et l'élément de fond, arbre qui sert à l'ouverture et la fermeture du tambour centrifuge et au retournement du tissu filtrant qui accompagne cette ouverture et fermeture, l'arbre baladeur étant guidé en coulissement dans un arbre creux (3) fixement assemblé au côté frontal fermé du tambour centrifuge, et avec des moyens d'entraînement pour entraîner en rotation le tambour centrifuge et pour déplacer l'arbre baladeur par rapport à l'arbre creux,
caractérisée en ce qu'une cloison séparatrice (21, 22) flexible et/ou extensible est disposée entre la paroi frontale fermée (7) du tambour centrifuge (6) et l'élément de fond (12) mobile par rapport à cette paroi, cloison qui assure un étanchement entre l'arbre baladeur (5), portant l'élément de fond, et l'espace intérieur, recevant la suspension, du tambour centrifuge.

2. Centrifugeuse à filtre retournable selon la revendication 1, caractérisée en ce que la cloison séparatrice est réalisée sous la forme d'un soufflet plissé (22) qui, en entourant annulairement l'arbre baladeur (5), est fixé d'un côté sur la paroi frontale fermée (7) et de l'autre côté sur l'élément de fond (12).

3. Centrifugeuse à filtre retournable selon la revendication 1, caractérisée en ce que la cloison séparatrice est réalisée sous la forme d'une membrane plissée (21), ou d'une membrane plate, qui est assemblée d'un côté à la paroi frontale fermée (7) et de l'autre à l'élément de fond (12) et qui est extensible à partir d'une configuration essentiellement plane dans une configuration conique.

4. Centrifugeuse à filtre retournable selon la revendication 1, 2 ou 3, caractérisée par un dispositif (27) pour surveiller la pression différentielle entre les pressions régnant de part et d'autre de la cloison séparatrice (21, 22).
